# EUROPÄISCHE PATENTSCHRIFT

(11) **EP 3 720 319 B1**
(45) Veröffentlichungstag und Bekanntmachung des Hinweises auf die Patenterteilung: **19.01.2022**
(21) Anmeldenummer: 18815961.0
(22) Anmeldetag: 28.11.2018
(51) Int. Cl.: A47G 25/82

(54) **SCHUHLÖFFELVORRICHTUNG**
SHOEHORN DEVICE
DISPOSITIF DE CHAUSSE-PIED

(30) Priorität: 28.11.2017 DE 102017128135
(43) Veröffentlichungstag der Anmeldung: 14.10.2020
(73) Patentinhaber: Rüb, Natalia, 72336 Balingen (DE)
(72) Erfinder: Rüb, Natalia, 72336 Balingen (DE)
(74) Vertreter: Daub, Thomas
(86) Internationale Anmeldenummer: PCT/EP2018/082795
(87) Internationale Veröffentlichungsnummer: WO 2019/105984

(56) Entgegenhaltungen:
- DE-U1-202004 004 139
- US-A- 706 697
- US-A- 1 831 666
- US-A- 4 067 487
- US-A1- 2014 103 671

## Beschreibung

### Stand der Technik

Die Erfindung betrifft eine als Schuhlöffelvorrichtung ausgebildete Ankleidezubehörvorrichtung.

Es ist bereits eine Ankleidezubehörvorrichtung mit zumindest einer Grundkörpereinheit, wie beispielsweise in Form eines Hakens, mit zumindest einer an der Grundkörpereinheit angeordneten Befestigungseinheit, wie beispielsweise eine Schraub- oder Klebebefestigungseinheit, zu einer Befestigung der Grundkörpereinheit an einer externen Einheit und mit zumindest einer mit der Grundkörpereinheit verbindbaren Ankleidezubehöreinheit, insbesondere an dem als Haken ausgebildeten Grundkörpereinheit einhängbare Ankleidezubehöreinheit, vorgeschlagen worden.

Aus DE 298 01 483 U1 ist bereits eine Schuhlöffelvorrichtung mit zumindest einer Grundkörpereinheit, mit zumindest einer an der Grundkörpereinheit angeordneten Befestigungseinheit zu einer Befestigung der Grundkörpereinheit an einer externen Einheit und mit zumindest einer mit der Grundkörpereinheit verbindbaren Ankleidezubehöreinheit bekannt, wobei die Ankleidezubehöreinheit als Schuhlöffel ausgebildet ist, mit zumindest einer Sicherungseinheit, die dazu vorgesehen ist, die Ankleidezubehöreinheit mit der Grundkörpereinheit zu verbinden, und mit zumindest einer Rückstelleinheit, die dazu vorgesehen ist, zumindest ein Sicherungselement der Sicherungseinheit in eine Ausgangsposition des Sicherungselements zu bewegen.

Des Weiteren ist aus US 4 067 487 A bereits eine Schuhlöffelvorrichtung mit zumindest einer Grundkörpereinheit, mit zumindest einer an der Grundkörpereinheit angeordneten Befestigungseinheit zu einer Befestigung der Grundkörpereinheit an einer externen Einheit, mit zumindest einer mit der Grundkörpereinheit verbindbaren Ankleidezubehöreinheit, wobei die als Schuhlöffel ausgebildet ist, mit zumindest einer Sicherungseinheit, die dazu vorgesehen ist, die Ankleidezubehöreinheit mit der Grundkörpereinheit zu verbinden, und mit zumindest einer Rückstelleinheit bekannt, die dazu vorgesehen ist, zumindest ein Sicherungselement der Sicherungseinheit in eine Ausgangsposition des Sicherungselements zu bewegen, wobei die Sicherungseinheit zumindest das Sicherungselement aufweist, das mit der Ankleidezubehöreinheit und mit der Grundkörpereinheit verbunden ist.

Ferner ist aus DE 20 2004 004 139 U1 bereits ein Schuhlöffel mit einem daran angeordneten Schlüsselring zu einer Befestigung des Schuhlöffels an einer externen Einheit bekannt.

Zudem ist aus US 2014/0103671 A1 bereits eine Ankleidezubehörvorrichtung bekannt, die als Reißverschlusshilfsvorrichtung ausgebildet ist, welche eine Einstelleinheit zu einer Einstellung einer Größe einer Rückstellkraft einer Rückstelleinheit umfasst.

Die Aufgabe der Erfindung besteht insbesondere darin, eine gattungsgemäße Vorrichtung mit verbesserten Eigenschaften hinsichtlich einer hohen Sicherheit, insbesondere einer Sicherheit gegen einen Verlust und/oder einen Diebstahl einer an der Grundkörpereinheit anordenbaren Ankleidezubehöreinheit, bereitzustellen. Die Aufgabe wird erfindungsgemäß durch die Merkmale des Anspruchs 1 gelöst, während vorteilhafte Ausgestaltungen und Weiterbildungen der Erfindung den Unteransprüchen entnommen werden können.

### Vorteile der Erfindung

Die Erfindung geht aus von einer Schuhlöffelvorrichtung mit zumindest einer Grundkörpereinheit, mit zumindest einer an der Grundkörpereinheit angeordneten Befestigungseinheit zu einer Befestigung der Grundkörpereinheit an einer externen Einheit, mit zumindest einer mit der Grundkörpereinheit verbindbaren Ankleidezubehöreinheit, wobei die Ankleidezubehöreinheit als Schuhlöffel ausgebildet ist, mit zumindest einer Sicherungseinheit, die dazu vorgesehen ist, die Ankleidezubehöreinheit mit der Grundkörpereinheit zu verbinden, und mit zumindest einer Rückstelleinheit, die dazu vorgesehen ist, zumindest ein Sicherungselement der Sicherungseinheit in eine Ausgangsposition des Sicherungselements zu bewegen, wobei die Sicherungseinheit zumindest das Sicherungselement aufweist, das mit der Ankleidezubehöreinheit und mit der Grundkörpereinheit verbunden ist.

Es wird vorgeschlagen, dass die Schuhlöffelvorrichtung zumindest eine Einstelleinheit zu einer Einstellung einer Größe einer Rückstellkraft der Rückstelleinheit umfasst, wobei die Rückstelleinheit zumindest zu einem Großteil in der Grundkörpereinheit angeordnet ist, wobei das Sicherungselement aus der Grundkörpereinheit (12) ausziehbar ausgebildet ist, wobei die Sicherungseinheit dazu vorgesehen ist, die Ankleidezubehöreinheit verliersicher mit der Grundkörpereinheit zu verbinden, wobei die Befestigungseinheit zumindest ein Aufnahmeelement zu einer Aufnahme eines an der externen Einheit befestigbaren Befestigungselements, zumindest ein als Schraube ausgebildetes Befestigungselement, das an der Grundkörpereinheit angeordnet ist und zu einer Befestigung der Grundkörpereinheit an der externen Einheit vorgesehen ist und/oder zumindest ein als Klebeelement oder ein als Klettelement ausgebildetes Befestigungselement umfasst, mittels dessen die Grundkörpereinheit an der externen Einheit befestigbar ist. Unter einer "Ankleidezubehörvorrichtung" soll insbesondere eine Vorrichtung verstanden werden, die dazu vorgesehen ist, eine Ankleidezubehöreinheit zur Verfügung zu stellen, die dazu vorgesehen ist, einen Benutzer bei einem Ankleiden zu unterstützen, und/oder die dazu vorgesehen ist, zumindest eine zu einem Ankleiden nutzbare Ankleidezubehöreinheit zu halten, zu fixieren, zu sichern und/oder aufzunehmen. Die Ankleidezubehörvorrichtung ist als Schuhlöffelvorrichtung ausgebildet, die dazu vorgesehen ist, eine als Schuhlöffel ausgebildete Ankleidezubehöreinheit zu halten, zu fixieren, zu sichern und/oder aufzunehmen. Unter "vorgesehen" soll insbesondere speziell ausgelegt und/oder speziell ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt.

Die Grundkörpereinheit der Schuhlöffelvorrichtung ist mittels der Befestigungseinheit der Schuhlöffelvorrichtung an einer externen Einheit, insbesondere an einer Möbelwandeinheit, wie beispielsweise an einer Schrankwand, an einer Korpuswand, an einer Kommodenwand o. dgl., oder an einer Raumwandeinheit, wie beispielsweise an einer Zimmerwand, an einem Türrahmen o. dgl., befestigbar. Die Befestigungseinheit kann als Formschluss-, als Kraftschluss- und/oder als Stoffschlussbefestigungseinheit ausgebildet sein. Vorzugsweise umfasst die Befestigungseinheit zumindest das Aufnahmeelement zu einer Aufnahme des an der externen Einheit befestigbaren Befestigungselements, zumindest ein als Schraube ausgebildetes Befestigungselement.

Die Befestigungseinheit umfasst zumindest das als Schraube ausgebildete Befestigungselement, das, insbesondere verliersicher, an der Grundkörpereinheit angeordnet ist und zu einer Befestigung, insbesondere zu einem Anschrauben, der Grundkörpereinheit an der externen Einheit vorgesehen ist. Es ist jedoch auch denkbar, dass die Befestigungseinheit alternativ oder zusätzlich zumindest das als Klebeelement oder das als Klettelement ausgebildete Befestigungselement umfasst, mittels dessen die Grundkörpereinheit an der externen Einheit befestigbar ist. Die Grundkörpereinheit ist mittels der Befestigungseinheit verliersicher an einer externen Einheit, wie beispielsweise an einem Schrank, an einer Kommode, an einem Bett, an einer Raumwand, an einem Türrahmen o. dgl., befestigbar. Alternativ ist auch denkbar, dass die Schuhlöffelvorrichtung als Unterputzvorrichtung ausgebildet ist, wobei die Grundkörpereinheit und/oder die Befestigungseinheit unter einem Wandputz, unter/an einer Wandunterbaueinheit o. dgl. anordenbar ist, wobei lediglich die Sicherungseinheit aus der Wand herausragt oder aus dieser herausziehbar ist.

Unter "verliersicher verbinden oder befestigen" soll insbesondere eine Verbindung zumindest eines Elements und/oder einer Einheit mit zumindest einem weiteren Element und/oder einer weiteren Einheit verstanden werden, die die Elemente und/oder Einheiten vorzugsweise untrennbar miteinander verbindet, wobei die Verbindung vorzugsweise lediglich unter einer Zuhilfenahme von einem mechanischen Trennwerkzeug, wie beispielsweise einer Schneidzange, einer Trennmaschine o. dgl., und/oder von einem chemischen Trennstoff, wie beispielsweise Säure, trennbar ausgebildet ist.

Die Sicherungseinheit ist dazu vorgesehen, die Ankleidezubehöreinheit mittels einer mechanischen Verbindung verliersicher an der Grundkörpereinheit anzuordnen. Die Ankleidezubehöreinheit ist mittels der Sicherungseinheit derart verliersicher mit der Grundkörpereinheit verbunden, dass eine Bewegung der Ankleidezubehöreinheit relativ zur Grundkörpereinheit realisierbar ist. Die Ankleidezubehöreinheit ist mittels der Sicherungseinheit derart verliersicher mit der Grundkörpereinheit verbunden, dass die Ankleidezubehöreinheit von der Grundkörpereinheit beabstandet werden kann, wobei eine Verbindung der Ankleidezubehöreinheit mit der Grundkörpereinheit mittels eine verliersichere Verbindung der Ankleidezubehöreinheit mit der Grundkörpereinheit über zumindest ein Sicherungselement der Sicherungseinheit aufrechterhalten bleibt. Es ist denkbar, dass die Grundkörpereinheit und/oder die Ankleidezubehöreinheit mit zumindest einem Abstandsüberwachungssensor und/oder mit zumindest einer Kommunikationseinheit, wie beispielsweise Magnetsensor, Ultraschalsensor, RFID-Chip o. dgl., ausgestattet sind/ist, der/die dazu vorgesehen ist/sind, einen, insbesondere maximalen vorgegebenen, Abstand der Ankleidezubehöreinheit relativ zur Grundkörpereinheit zu überwachen. Beispielsweise ist es denkbar, dass die Schuhlöffelvorrichtung eine Sende- und/oder Empfangseinheit und/oder eine Ausgabeeinheit aufweist, die in Abhängigkeit von einer Überschreitung eines, insbesondere maximalen vorgegebenen, Abstands der Ankleidezubehöreinheit relativ zur Grundkörpereinheit einen akustischen, haptischen und/oder optischen Alarm ausgibt und/oder kabellos und/oder kabelgebunden an eine externe Elektronikeinheit, wie beispielsweise ein Mobiltelefon, insbesondere Smartphone, oder eine Überwachungszentrale, eine Signal ausgibt, um einen Alarm auszulösen. Weitere, einem Fachmann als sinnvoll erscheinende Ausgestaltungen sind ebenfalls denkbar.

Mittels der erfindungsgemäßen Ausgestaltung der Schuhlöffelvorrichtung kann vorteilhaft eine hohe Sicherheit gegen einen Verlust und/oder einen Diebstahl der an der Grundkörpereinheit anordenbaren Ankleidezubehöreinheit erreicht werden. Es kann vorteilhaft sichergestellt werden, dass die Ankleidezubehöreinheit besonders einfach und komfortabel auffindbar ist, insbesondere bei einer fixen Anordnung der Grundkörpereinheit an einer externen Einheit, insbesondere an einer Möbelwandeinheit oder an einer Raumwandeinheit, da die Ankleidezubehöreinheit und die

Grundkörpereinheit mittels der Sicherungseinheit zumindest im Wesentlichen unverlierbar miteinander verbunden sind. Es kann vorteilhaft eine Einschränkung eines Nutzungsbereichs, insbesondere eines Nutzungsradius, der Ankleidezubehöreinheit erreicht werden. Es kann vorteilhaft eine Entfernung der Ankleidezubehöreinheit aus dem durch die Sicherungseinheit vorgegebenen Nutzungsbereich, insbesondere Nutzungsradius, entgegengewirkt werden.

Die Sicherungseinheit umfasst zumindest das, insbesondere flexible und/oder formlabile, Sicherungselement, das mit der Ankleidezubehöreinheit und mit der Grundkörpereinheit verbunden ist. Es ist auch denkbar, dass die Sicherungseinheit eine von eins abweichende Anzahl an flexiblen Sicherungselementen aufweist, wie beispielsweise zwei Sicherungselemente, drei Sicherungselemente, die jeweils mit der Grundkörpereinheit und der Ankleidezubehöreinheit verbunden sind. Bevorzugt ist das Sicherungselement formlabil ausgebildet. Unter "formlabil" soll insbesondere eine material- und/oder formbedingte Eigenschaft eines Elements verstanden werden, wobei das Element zumindest zu einem Großteil, insbesondere vollständig, lediglich zu einer Übertragung von Zugkräften geeignet ist, insbesondere vorzugsweise ungeeignet ist, Druckkräfte und/oder Momente zu übertragen. Vorzugsweise ist das Sicherungselement als Sicherungsseil, als Sicherungsdraht, als Sicherungskette, als elastisch verformbares oder ausziehbares Sicherungselement oder als anderes, einem Fachmann als sinnvoll erscheinendes Sicherungselement ausgebildet. Bevorzugt ist das Sicherungselement aus einem metallischen Werkstoff, aus einem Faserwerkstoff, wie beispielsweise aus Kevlarfasern, aus Karbonfasern, aus Hanffasern, aus Polyesterfasern, aus Baumwollfasern o. dgl., aus einer Kombination von Faserwerkstoffen oder aus einem anderen, einem Fachmann als sinnvoll erscheinenden Werkstoff gebildet. Vorzugsweise ist das Sicherungselement mit zumindest einem Ende mit der Grundkörpereinheit verbunden, insbesondere daran fixiert. Bevorzugt ist das Sicherungselement mit zumindest einem weiteren Ende, das dem mit der Grundkörpereinheit verbundenen Ende des Sicherungselements abgewandt ist, mit der Ankleidezubehöreinheit verbunden, insbesondere daran fixiert. Mittels der erfindungsgemäßen Ausgestaltung kann konstruktiv einfach eine Beabstandung der Ankleidezubehöreinheit relativ zur Grundkörpereinheit unter Beibehaltung einer sicheren Verbindung zwischen der Ankleidezubehöreinheit und der Grundkörpereinheit erreicht werden. Es kann vorteilhaft sichergestellt werden, dass die Ankleidezubehöreinheit besonders einfach und komfortabel auffindbar ist, bei einer fixen Anordnung der Grundkörpereinheit an einer externen Einheit, insbesondere an einer Möbelwandeinheit oder an einer Raumwandeinheit, da die Ankleidezubehöreinheit und die Grundkörpereinheit mittels der Sicherungseinheit zumindest im Wesentlichen untrennbar miteinander verbunden sind.

Ferner wird vorgeschlagen, dass das Sicherungselement als ausziehbares Seil, als ausziehbarer Draht oder als ausziehbare Kette ausgebildet ist. Es ist jedoch auch denkbar, dass das Sicherungselement eine andere, einem Fachmann als sinnvoll erscheinende Ausgestaltung aufweist, wie beispielsweise eine Ausgestaltung aus mehreren aneinander beweglich gelagerten formstabilen Sicherungsgliedern gebildet wird, die vorzugsweise relativ zueinander schwenkbar sind. Mittels der erfindungsgemäßen Ausgestaltung kann konstruktiv einfach eine Beabstandung der Ankleidezubehöreinheit relativ zur Grundkörpereinheit unter Beibehaltung einer sicheren Verbindung zwischen der Ankleidezubehöreinheit und der Grundkörpereinheit erreicht werden. Es kann vorteilhaft sichergestellt werden, dass die Ankleidezubehöreinheit besonders einfach und komfortabel auffindbar ist, insbesondere bei einer fixen Anordnung der Grundkörpereinheit an einer externen Einheit, insbesondere an einer Möbelwandeinheit oder an einer Raumwandeinheit, da die Ankleidezubehöreinheit und die Grundkörpereinheit mittels der Sicherungseinheit zumindest im Wesentlichen untrennbar miteinander verbunden sind.

Bevorzugt ist die Rückstelleinheit als Aufrolleinheit ausgebildet. Die Rückstelleinheit kann derart ausgebildet sein, dass eine Bewegung des Sicherungselements in eine Ausgangsposition manuell erfolgt, wie beispielsweise durch eine handbetätigbare Aufrollkurbel der Rückstelleinheit o.dgl., oder dass eine Bewegung des Sicherungselements in eine Ausgangsposition automatisch erfolgt, wie beispielsweise durch ein Federelement, durch eine Antriebseinheit, insbesondere einen Elektromotor o. dgl., durch Magnetelemente oder durch andere, einem Fachmann als sinnvoll erscheinende Elemente und/oder Einheiten. Vorzugsweise weist das weitere Ende des Sicherungselements, das mit der Ankleidezubehöreinheit verbunden ist, in der Ausgangsposition einen minimalen Abstand zur Grundkörpereinheit auf. Bevorzugt ist in der Ausgangsposition des Sicherungselements ein maximaler Abstand des weiteren Endes des Sicherungselements relativ zur Grundkörpereinheit insbesondere kleiner als 20 cm, bevorzugt kleiner als 10 cm und besonders bevorzugt kleiner als 5 cm. Insbesondere ist das Sicherungselement in einer Ausgangsposition des Sicherungselements zumindest zu einem Großteil auf einem Aufbewahrungselement, insbesondere einer Rolle, einer Trommel o. dgl., der Rückstelleinheit aufgewickelt angeordnet. Mittels der erfindungsgemäßen Ausgestaltung kann vorteilhaft eine komfortable Rückstellung des Sicherungselements realisiert werden, insbesondere um eine kompakte Anordnung zu realisieren. Das Sicherungselement kann, insbesondere bei einer automatischen Aufrollbarkeit des Sicherungselements mittels der Rückstelleinheit besonders platzsparend untergebracht werden. Es kann konstruktiv einfach eine Beabstandung der Ankleidezubehöreinheit relativ zur Grundkörpereinheit unter Beibehaltung einer sicheren Verbindung zwischen der Ankleidezubehöreinheit und der Grundkörpereinheit erreicht werden. Es kann vorteilhaft sichergestellt werden, dass die Ankleidezubehöreinheit besonders einfach und komfortabel auffindbar ist, insbesondere bei einer fixen Anordnung der Grundkörpereinheit an einer externen Einheit, insbesondere an einer Möbelwandeinheit oder an einer Raumwandeinheit, da die Ankleidezubehöreinheit und die Grundkörpereinheit mittels der Sicherungseinheit zumindest im Wesentlichen untrennbar miteinander verbunden sind.

Des Weiteren wird vorgeschlagen, dass die Rückstelleinheit als mechanische Federrückstelleinheit oder als elektromechanische Rückstelleinheit ausgebildet ist.

Vorzugsweise umfasst die Rückstelleinheit bei einer Ausgestaltung als Federrückstelleinheit zumindest ein als Federelement ausgebildetes Rückstellelement. Das Federelement kann als Zugfeder, als Schenkelfeder, als Torsionsfeder oder als anderes, einem Fachmann als sinnvoll erscheinendes Federelement ausgebildet sein. Vorzugsweise ist das als Federelement ausgebildete Rückstellelement dazu vorgesehen, ein beweglich, insbesondere drehbar, gelagertes Aufbewahrungselement der Rückstelleinheit mit einer Federkraft zu beaufschlagen, insbesondere um eine Rückstellkraft zur Verfügung zu stellen, die zu einer Rückstellung des Sicherungselements in eine Ausgangsposition des Sicherungselements vorgesehen ist. Bei einer Ausgestaltung der Rückstelleinheit als elektromechanische Rückstelleinheit umfasst die Rückstelleinheit vorzugsweise eine Antriebseinheit, wie beispielsweise eine Elektromotoreinheit, und/oder eine Getriebeeinheit, wie beispielsweise eine Zahnradgetriebeeinheit, eine Zahnstangengetriebeeinheit o. dgl., die vorzugsweise zu einer Bewegung des Sicherungselements in eine Ausgangsposition mit der Antriebseinheit und/oder mit dem Aufbewahrungselement zusammenwirkt. Es ist jedoch auch denkbar, dass die Elektromotoreinheit unabhängig von der Getriebeeinheit direkt mit dem Aufbewahrungselement zusammenwirkt, insbesondere um das Sicherungselement in eine Ausgangsposition zu bewegen. Eine Bewegung des Sicherungselements in eine Ausgangsposition mittels der als elektromechanische Rückstelleinheit ausgebildeten Rückstelleinheit kann infolge eines manuell ausgelösten Befehls oder infolge eines automatisch, wie beispielsweise durch ein Sensorsignal o. dgl., ausgelösten Befehls erfolgen. Weitere, einem Fachmann als sinnvoll erscheinende Ausgestaltung der Rückstelleinheit sind ebenfalls denkbar. Mittels der erfindungsgemäßen Ausgestaltung kann vorteilhaft eine komfortable Rückstellung des Sicherungselements realisiert werden. Das Sicherungselement kann, insbesondere bei einer automatischen Aufrollbarkeit des Sicherungselements, vorzugsweise sichergestellt werden, dass die Ankleidezubehöreinheit besonders einfach und komfortabel auffindbar ist, da die Ankleidezubehöreinheit automatisch an der Grundkörpereinheit anordenbar ist, insbesondere infolge eines automatischen Aufwickelns des Sicherungselements mittels der Rückstelleinheit.

Die Einstelleinheit kann als mechanische und/oder als elektronische Einstelleinheit ausgebildet sein, die dazu vorgesehen ist, insbesondere automatisch, eine Größe einer Rückstellkraft der Rückstelleinheit einzustellen. Bevorzugt ist die Einstelleinheit zu einer Einstellung einer Größe einer Federkraft eines Federelements der Rückstelleinheit vorgesehen. Es ist jedoch auch denkbar, dass die Einstelleinheit zusätzlich zu einer Einstellung einer anderen, einem Fachmann als sinnvoll erscheinenden Größe der Rückstelleinheit vorgesehen ist, wie beispielsweise einer Trägheit, einer Rückstellzeit, eines Rückstelltimers o. dgl. Mittels der erfindungsgemäßen Ausgestaltung der Schuhlöffelvorrichtung kann vorteilhaft eine komfortable Rückstellung der Rückstelleinheit realisiert werden. Es kann vorteilhaft ermüdungsbedingten oder altersbedingten Verlusten der Rückstelleinheit entgegengewirkt werden, insbesondere um über eine gesamte Lebensdauer eine sichere Rückstellung der Rückstelleinheit sicherstellen zu können. Es kann vorteilhaft eine individuelle Einstellung einer Größe einer Rückstellkraft der Rückstelleinheit realisiert werden. Es kann vorteilhaft eine individuelle Anpassung der Rückstelleinheit an Benutzerwünsche ermöglicht werden.

Zudem wird vorgeschlagen, dass die Schuhlöffelvorrichtung zumindest eine Dämpfungseinheit umfasst, die dazu vorgesehen ist, eine Rückstellbewegung des Sicherungselements zu dämpfen. Die Dämpfungseinheit ist vorzugsweise als Anschlagsdämpfungseinheit ausgebildet. Die Dämpfungseinheit umfasst vorzugsweise zumindest ein Dämpfungselement, das dazu vorgesehen ist, eine Rückstellbewegung des Sicherungselements zu dämpfen. Das Dämpfungselement kann als Elastomerdämpfer, als Fluiddämpfer oder als ein anderes, einem Fachmann als sinnvoll erscheinendes Dämpfungselement ausgebildet sein. Bevorzugt ist das Dämpfungselement an der Grundkörpereinheit angeordnet. Es ist jedoch auch denkbar, dass das Dämpfungselement zumindest teilweise in die Rückstelleinheit integriert ist und/oder an dieser angeordnet ist, insbesondere an einer Lagerstelle des Aufbewahrungselements der Rückstelleinheit oder an einer anderen, einem Fachmann als sinnvoll erscheinenden Position der Schuhlöffelvorrichtung. Mittels der erfindungsgemäßen Ausgestaltung kann vorteilhaft ein hoher Bedienkomfort realisiert werden, insbesondere da Anschlaggeräusche der Ankleidezubehöreinheit bei einer Bewegung des Sicherungselements in eine Ausgangsposition vorteilhaft gedämpft werden können. Es kann vorteilhaft eine Bauteilschonung infolge einer Anschlagdämpfung realisiert werden. Es kann vorteilhaft eine lange Lebensdauer der Ankleidevorrichtung realisiert werden, insbesondere da eine vorteilhafte Schonung von Bauteilen der Schuhlöffelvorrichtung realisierbar ist.

Des Weiteren wird vorgeschlagen, dass die Schuhlöffelvorrichtung zumindest eine Schutzeinheit umfasst, die dazu vorgesehen ist, die externe Einheit, insbesondere die Möbelwandeinheit oder die Raumwandeinheit, infolge der verliersicheren Anordnung der Ankleidezubehöreinheit an der Grundkörpereinheit vor einer Verschmutzung und/oder vor einer Beschädigung zu schützen. Es ist denkbar, dass die Dämpfungseinheit zumindest teilweise an der Schutzeinheit angeordnet ist, wie beispielsweise an einer Anschlagfläche der Schutzeinheit. Es ist denkbar, dass die Dämpfungseinheit beispielsweise zumindest ein, insbesondere weiteres, Dämpfungselement, insbesondere ein Elastomerdämpfer, aufweist, der zumindest teilweise an der Anschlagfläche angeordnet ist oder diese zumindest im Wesentlichen bildet. Die Schutzeinheit ist vorzugsweise zumindest teilweise an der Grundkörpereinheit angeordnet. Vorzugsweise erstreckt sich zumindest ein Wandschutzelement der Schutzeinheit quer, insbesondere zumindest im Wesentlichen senkrecht, zu einer Hauptauszugsrichtung des ausziehbaren Sicherungselements. Es ist denkbar, dass die Schuhlöffelvorrichtung zumindest eine Informationsausgabeeinheit, wie beispielsweise eine Werbeeinheit, aufweist, die zumindest teilweise an der Schutzeinheit, insbesondere an dem Wandschutzelement, angeordnet ist. Die Informationsausgabeeinheit kann als statische oder als dynamische Informationsausgabeeinheit, wie beispielsweise als elektronische Displayeinheit oder als Druck- und/oder Gravureinheit, ausgebildet sein, mittels derer einem Bediener Informationen ausgebbar sind, wie beispielsweise Werbung, Warnhinweise, Nutzungshinweise, Handlungsanweisungen o. dgl. Bei einer Ausgestaltung der Informationsausgabeeinheit als elektronische Displayeinheit ist es denkbar, dass mittels der Sende- und/oder Empfangseinheit der Schuhlöffelvorrichtung kabellos und/oder kabelgebunden elektronische Daten von einer externen Elektronikeinheit, wie beispielsweise einem Mobiltelefon, insbesondere Smartphone, einem PC o. dgl., emfpangbar sind, die zu einer Ausgabe von einer Information, wie beispielsweise Werbung, Warnhinweise, Nutzungshinweise o. dgl., mittels der Informationsausgabeeinheit vorgesehen sind. Mittels der erfindungsgemäßen Ausgestaltung kann vorteilhaft eine hohe Sicherheit gegen eine Beschädigung von einer externen Einheit, an der die Grundkörpereinheit angeordnet ist, erreicht werden.

Ferner wird vorgeschlagen, dass die Schuhlöffelvorrichtung zumindest eine Feststelleinheit umfasst, die dazu vorgesehen ist, zumindest ein ausziehbares Sicherungselement der Sicherungseinheit in zumindest einer Ausziehposition zu fixieren. Die Feststelleinheit ist vorzugsweise dazu vorgesehen, das Sicherungselements mittels einer form- und/oder kraftschlüssigen Verbindung in einer Position relativ zur Grundkörpereinheit zu fixieren. Besonders bevorzugt ist die Feststelleinheit dazu vorgesehen, das Sicherungselement gegen eine, insbesondere automatische, Rückstellbewegung in einer Position zu fixieren. Die Feststelleinheit ist bevorzugt dazu vorgesehen eine Rückstellbewegung des Sicherungselements, insbesondere infolge einer Betätigung durch einen Benutzer, zu blockieren. Es ist auch denkbar, dass die Feststelleinheit alternativ oder zusätzlich dazu vorgesehen ist, eine maximale Auszugsstrecke des Sicherungselements zu begrenzen. Weitere, einem Fachmann als sinnvoll erscheinende Funktionen der Feststelleinheit sind ebenfalls denkbar. Mittels der erfindungsgemäßen Ausgestaltung kann vorteilhaft eine sichere Fixierung des Sicherungselements realisiert werden. Es kann vorteilhaft ein Nutzungsradius der Ankleidezubehöreinheit begrenzt werden, insbesondere infolge einer Begrenzung einer maximalen Auszugsstrecke des Sicherungselements.

Zudem wird eine Verwendung einer erfindungsgemäßen Schuhlöffelvorrichtung zu einer Sicherung zumindest einer Ankleidezubehöreinheit an einer externen Einheit, insbesondere an einer Möbelwandeinheit oder an einer Raumwandeinheit, insbesondere gegen Verlust oder Diebstahl vorgeschlagen. Mittels der erfindungsgemäßen Verwendung der Schuhlöffelvorrichtung kann vorteilhaft eine hohe Sicherheit, gegen einen Verlust und/oder einen Diebstahl der an der Grundkörpereinheit anordenbaren Ankleidezubehöreinheit erreicht werden. Es kann vorteilhaft sichergestellt werden, dass die Ankleidezubehöreinheit besonders einfach und komfortabel auffindbar ist, insbesondere bei einer fixen Anordnung der Grundkörpereinheit an einer externen Einheit, insbesondere an einer Möbelwandeinheit oder an einer Raumwandeinheit, da die Ankleidezubehöreinheit und die Grundkörpereinheit mittels der Sicherungseinheit zumindest im Wesentlichen untrennbar miteinander verbunden sind.

### Zeichnungen

Weitere Vorteile ergeben sich aus der folgenden Zeichnungsbeschreibung. In den Zeichnungen ist ein Ausführungsbeispiel der Erfindung dargestellt. Die Zeichnungen, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: eine erfindungsgemäße Schuhlöffelvorrichtung in einer schematischen Darstellung und
- Fig. 2: die erfindungsgemäße Schuhlöffelvorrichtung mit einem zumindest teilweise ausgezogenen Sicherungselement einer Sicherungseinheit der erfindungsgemäßen Schuhlöffelvorrichtung in einer schematischen Darstellung.

### Beschreibung des Ausführungsbeispiels

Figur 1 zeigt eine Ankleidezubehörvorrichtung 10 in einer schematischen Darstellung. Die in Figur 1 dargestellte Ankleidezubehörvorrichtung 10 ist insbesondere als Schuhlöffelvorrichtung ausgebildet. Es ist jedoch auch denkbar, dass die Ankleidezubehörvorrichtung 10 eine andere, einem Fachmann als sinnvoll erscheinende Ausgestaltung aufweist, wie beispielsweise eine Ausgestaltung als Kleiderbügelvorrichtung, als Anziehstockvorrichtung, als Strumpfanziehhilfevorrichtung o. dgl. Die Ankleidezubehörvorrichtung 10 umfasst zumindest eine Grundkörpereinheit 12, zumindest eine an der Grundkörpereinheit 12 angeordnete Befestigungseinheit 14 zu einer Befestigung der Grundkörpereinheit 12 an einer externen Einheit (hier nicht näher dargestellt), insbesondere an einer Möbelwandeinheit oder an einer Raumwandeinheit, und zumindest eine mit der Grundkörpereinheit 12 verbindbaren Ankleidezubehöreinheit 16. Die Ankleidezubehöreinheit 16 ist als Schuhlöffel ausgebildet. Die Ankleidezubehörvorrichtung 10 wird zu einer Sicherung der zumindest einen Ankleidezubehöreinheit 16 an der externen Einheit, insbesondere der Möbelwandeinheit oder der Raumwandeinheit, insbesondere gegen Verlust oder Diebstahl, verwendet.

Die Ankleidezubehöreinheit 16 ist vorzugsweise zumindest teilweise aus Kunststoff oder zumindest teilweise aus einem metallischen Werkstoff gebildet Bei einer Ausgestaltung der der Ankleidezubehöreinheit 16 als Schuhlöffel, wobei zumindest der Schuhlöffel aus einem metallischen Werkstoff, wie beispielsweise Edelstahl o. dgl., gebildet ist, ist denkbar, dass die Ankleidezubehöreinheit 16 zumindest ein Heizelement umfasst, das in einen Grundkörper des Schuhlöffels integriert ist. Es kann vorteilhaft eine Erwärmung des Schuhlöffels ermöglicht werden. Die Ankleidezubehöreinheit 16 kann eine Einstelleinheit aufweisen, die zu einer Einstellung einer Temperatur des Heizelements vorgesehen ist. Es ist auch denkbar, dass der Schuhlöffel mehrere miteinander verbundene Teile aufweist, die relativ zueinander beweglich sind, insbesondere teleskopartig relativ zueinander beweglich. Es kann vorteilhaft ein ausziehbarer Schuhlöffel zur Verfügung gestellt werden, der an unterschiedliche Körpergrößen von Benutzern anpassbar ist. Die Ankleidezubehöreinheit 16 kann eine, insbesondere optische und/oder akustische, Ausgabeeinheit aufweisen, die in einem Grundkörper des Schuhlöffels integriert ist. Die Ausgabeeinheit kann beispielsweise als Display, als LED o. dgl. ausgebildet sein, insbesondere zu einer Ausgabe von Informationen, wie beispielsweise eine eingestellte Länge des Schuhlöffels, eine eingestellte Temperatur des Heizelements, Werbung o. dgl. Die Befestigungseinheit 14 ist vorzugsweise als Schraubbefestigungseinheit ausgebildet. Vorzugsweise umfasst die Befestigungseinheit 14 zumindest ein Aufnahmeelement 32 (in Figuren 1 und 2 gestrichelt dargestellt), insbesondere eine Schraubenkopfaufnahme, zu einer Aufnahme eines an der externen Einheit befestigbaren Befestigungselements.

Die Befestigungseinheit 14 umfasst zumindest ein als Schraube ausgebildetes Befestigungselement (hier nicht näher dargestellt), das, insbesondere verliersicher, an der Grundkörpereinheit 12 angeordnet ist und zu einer Befestigung, insbesondere zu einem Anschrauben, der Grundkörpereinheit 12 an der externen Einheit vorgesehen ist. Das Aufnahmeelement 32 ist vorzugsweise von der Grundkörpereinheit 12 überdeckt. Bevorzugt ist die Befestigungseinheit 14 auf einer Seite der Grundkörpereinheit 12 angeordnet, die einer weiteren Seite der Grundkörpereinheit 12 abgewandt ist, an der die Ankleidezubehöreinheit 16 an der Grundkörpereinheit 12 anordenbar ist. Bevorzugt ist die Befestigungseinheit 14 an einer Innenseite der Grundkörpereinheit 12 angeordnet. Es ist jedoch auch denkbar, dass die Befestigungseinheit 14 an einer Außenseite der Grundkörpereinheit 12, insbesondere an einem Rand der Grundkörpereinheit 12, angeordnet ist, wie beispielsweise bei einer Ausgestaltung der Befestigungseinheit 14 als Schraublascheneinheit o. dgl. Alternativ oder zusätzlich umfasst die Befestigungseinheit 14 zumindest ein als Klebeelement oder ein als Klettelement ausgebildetes Befestigungselement, mittels dessen die Grundkörpereinheit 12 an der externen Einheit befestigbar ist. Die Grundkörpereinheit 12 ist mittels der Befestigungseinheit 14 verliersicher an der externen Einheit, wie beispielsweise an einem Schrank, an einer Kommode, an einem Bett, an einer Raumwand, an einem Türrahmen o. dgl., befestigbar.

Die Ankleidezubehörvorrichtung 10 umfasst zumindest eine Sicherungseinheit 18, die dazu vorgesehen ist, die Ankleidezubehöreinheit 16 verliersicher mit der Grundkörpereinheit 12 zu verbinden. Vorzugsweise ist die Sicherungseinheit 18 dazu vorgesehen, die Ankleidezubehöreinheit 16 mittels einer mechanischen Verbindung verliersicher an der Grundkörpereinheit 12 anzuordnen. Bevorzugt ist die Ankleidezubehöreinheit 16 mittels der Sicherungseinheit 18 derart verliersicher mit der Grundkörpereinheit 12 verbunden, dass eine Bewegung der Ankleidezubehöreinheit 16 relativ zur Grundkörpereinheit 12 realisierbar ist. Vorzugsweise ist die Ankleidezubehöreinheit 16 mittels der Sicherungseinheit 18 derart verliersicher mit der Grundkörpereinheit 12 verbunden, dass die Ankleidezubehöreinheit 16 von der Grundkörpereinheit 12 beabstandet werden kann, wobei eine Verbindung der Ankleidezubehöreinheit 16 mit der Grundkörpereinheit 12 vorzugsweise aufrechterhalten bleibt, insbesondere eine verliersichere Verbindung der Ankleidezubehöreinheit 16 mit der Grundkörpereinheit 12 über zumindest ein Sicherungselement 20 der Sicherungseinheit 18.

Die Sicherungseinheit 18 weist zumindest ein, insbesondere flexibles und/oder formlabiles, Sicherungselement 20 auf, das mit der Ankleidezubehöreinheit 16 und mit der Grundkörpereinheit 12 verbunden ist. Vorzugsweise ist das Sicherungselement 20 über zumindest ein weiteres Element indirekt mit einem Ende mit der Grundkörpereinheit 12 und/oder mit einem weiteren Ende indirekt mit der Ankleidezubehöreinheit 16 verbunden, insbesondere mittels einer form-, kraft- und/oder stoffschlüssigen Verbindung. Alternativ ist das Sicherungselement 20 direkt mit einem Ende mit der Grundkörpereinheit 12 und/oder mit einem weiteren Ende direkt mit der Ankleidezubehöreinheit 16 verbunden. Das Sicherungselement 20 kann mit einem Ende mittels einer Schraubverbindung, mittels einer Klebeverbindung, mittels einer Schweißverbindung o. dgl. mit der Grundkörpereinheit 12 und/oder mit der Ankleidezubehöreinheit 16 verbunden sein. Vorzugsweise ist das Sicherungselement 20 als ausziehbares Seil, als ausziehbarer Draht oder als ausziehbare Kette ausgebildet. Das Sicherungselement 20 kann als Sicherungsseil, als Sicherungsdraht, als Sicherungskette, als elastisch verformbares oder ausziehbares Sicherungselement oder als anderes, einem Fachmann als sinnvoll erscheinendes Sicherungselement ausgebildet sein. Das Sicherungselement 20 kann auch als eine Ummantelung eines Kabels zu einer Leitung von elektrischer Energie und/oder elektronischen Daten vorgesehen sein oder selbst das Kabel bilden, insbesondere bei einer Ausgestaltung der Ankleidezubehöreinheit 16 mit einem Heizelement, mit einer Ausgabeeinheit und/oder mit weiteren, einem Fachmann als sinnvoll erscheinenden elektrischen und/oder elektronischen Bauteilen.

Die Ankleidezubehörvorrichtung 10 umfasst zumindest eine Rückstelleinheit 22, die dazu vorgesehen ist, zumindest das Sicherungselement 20 der Sicherungseinheit 18, insbesondere automatisch, in eine Ausgangsposition des Sicherungselements 20 zu bewegen. Die Rückstelleinheit 22 ist zumindest zu einem Großteil in der Grundkörpereinheit 12 angeordnet, insbesondere zu einem Großteil von der Grundkörpereinheit 12 umgeben. Die Grundkörpereinheit 12 ist vorzugsweise als Gehäuse der Rückstelleinheit 22 ausgebildet. Die Rückstelleinheit 22 ist bevorzugt als mechanische Federrückstelleinheit oder als elektromechanische Rückstelleinheit ausgebildet. Das Sicherungselement 20 ist bevorzugt mittels der Rückstelleinheit 22 aufrollbar und/oder aufwickelbar, insbesondere in die Grundkörpereinheit 12 hinein aufrollbar und/oder aufwickelbar. Die Rückstelleinheit 22 umfasst vorzugsweise ein beweglich, insbesondere drehbar, gelagertes Aufbewahrungselement 34. Das Aufbewahrungselement 34 ist bevorzugt dazu vorgesehen, das Sicherungselement 20 zumindest in einem aufgerollten und/oder aufgewickelten Zustand aufzunehmen und/oder bei einer Abrollbewegung und/oder einer Abwickelbewegung zu führen. Das Aufbewahrungselement 34 ist vorzugsweise beweglich, insbesondere drehbar, in der Grundkörpereinheit 12 gelagert. Das Aufbewahrungselement 34 ist bevorzugt als Aufbewahrungsrolle ausgebildet. Es ist jedoch auch denkbar, dass das Aufbewahrungselement 34 eine andere, einem Fachmann als sinnvoll erscheinende Ausgestaltung aufweist.

Das Sicherungselement 20 ist aus der Grundkörpereinheit 12 ausziehbar ausgebildet.

Eine Hauptausziehrichtung des Sicherungselements 20 verläuft vorzugsweise zumindest im Wesentlichen parallel zu einer Bewegungsachse 36, insbesondere einer Drehachse, des Aufbewahrungselements 34. Die Hauptausziehrichtung des Sicherungselements 20 verläuft bevorzugt zumindest im Wesentlichen senkrecht zu einer Anlageebene der Grundkörpereinheit 12, mit der die Grundkörpereinheit 12 an der externen Einheit anliegt, insbesondere in einem mittels der Befestigungseinheit 14 an der externen Einheit fixierten Zustand der Grundkörpereinheit 12. Es ist jedoch auch denkbar, dass die Hauptausziehrichtung des Sicherungselements 20 in einer alternativen Ausgestaltung der Ankleidezubehörvorrichtung 10 zumindest im Wesentlichen parallel zur Anlageebene der Grundkörpereinheit 12 verläuft. In der alternativen Ausgestaltung der Ankleidezubehörvorrichtung 10 verläuft die Hauptausziehrichtung des Sicherungselements 20 vorzugsweise zumindest im Wesentlichen senkrecht zur Bewegungsachse 36, insbesondere einer Drehachse, des Aufbewahrungselements 34. Die Rückstelleinheit 22 umfasst vorzugsweise zumindest ein Federelement 38, das dazu vorgesehen ist, das Aufbewahrungselement 34 mit einer Federkraft zu beaufschlagen, insbesondere zu einer Bewegung des Aufbewahrungselements 34 um die als Drehachse ausgebildet Bewegungsachse 36 des Aufbewahrungselements 34 zu einer Realisierung eines Einzugs des Sicherungselements 20 in die Grundkörpereinheit 12. Das Federelement 38 ist vorzugsweise als Flachspiralfeder, als Schenkelfeder oder als eine andere, einem Fachmann als sinnvoll erscheinende Feder ausgebildet. Bevorzugt stützt sich das Federelement 38 mit einem Ende an der Grundkörpereinheit 12 ab und mit einem weiteren Ende stütz sich das Federelement 38 an dem Aufbewahrungselement 34 ab. Es ist jedoch auch denkbar, dass die Rückstelleinheit 22 unabhängig von dem Federelement 38 ausgebildet ist und alternativ eine Antriebseinheit, wie beispielsweise einen Elektromotor o. dgl., zu einem Einzug des Sicherungselements 20 aufweist.

Die Ankleidezubehörvorrichtung 10 umfasst zumindest eine Einstelleinheit 24 zu einer, insbesondere automatischen, Einstellung einer Größe einer Rückstellkraft der Rückstelleinheit 22. Die Einstelleinheit 24 kann als mechanische und/oder als elektronische Einstelleinheit ausgebildet sein, die vorzugsweise dazu vorgesehen ist, insbesondere automatisch, eine Größe einer Rückstellkraft der Rückstelleinheit 22 einzustellen. Bevorzugt ist die Einstelleinheit 24 zu einer Einstellung einer Größe einer

Federkraft des Federelements 38 der Rückstelleinheit 22 vorgesehen. Es ist jedoch auch denkbar, dass die Einstelleinheit 22 zusätzlich zu einer Einstellung einer anderen, einem Fachmann als sinnvoll erscheinenden Größe der Rückstelleinheit 22 vorgesehen ist, wie beispielsweise einer Trägheit, einer Rückstellzeit, eines Rückstelltimers o. dgl.

Die Ankleidezubehörvorrichtung 10 umfasst vorzugsweise zumindest eine Dämpfungseinheit 26, die dazu vorgesehen ist, eine Rückstellbewegung des Sicherungselements 20 zu dämpfen. Die Dämpfungseinheit 26 ist vorzugsweise als Anschlagsdämpfungseinheit ausgebildet. Die Dämpfungseinheit 26 umfasst vorzugsweise zumindest ein Dämpfungselement 40, das dazu vorgesehen ist, eine Rückstellbewegung des Sicherungselements 20 zu dämpfen. Das Dämpfungselement 40 kann als Elastomerdämpfer, als Fluiddämpfer oder als ein anderes, einem Fachmann als sinnvoll erscheinendes Dämpfungselement ausgebildet sein. Bevorzugt ist das Dämpfungselement 40 an der Grundkörpereinheit 12 angeordnet. Es ist jedoch auch denkbar, dass das Dämpfungselement 40 zumindest teilweise in die Rückstelleinheit 22 integriert ist und/oder an dieser angeordnet ist, insbesondere an einer Lagerstelle des Aufbewahrungselements 34 der Rückstelleinheit 22 oder an einer anderen, einem Fachmann als sinnvoll erscheinenden Position der Ankleidezubehörvorrichtung 10.

Die Ankleidezubehörvorrichtung 10 umfasst bevorzugt zumindest eine Schutzeinheit 28, die dazu vorgesehen ist, die externe Einheit, insbesondere die Möbelwandeinheit oder die Raumwandeinheit, infolge der verliersicheren Anordnung der Ankleidezubehöreinheit 16 an der Grundkörpereinheit 12 vor einer Verschmutzung und/oder vor einer Beschädigung zu schützen. Es ist denkbar, dass die Dämpfungseinheit 26 zumindest teilweise an der Schutzeinheit 28 angeordnet ist, wie beispielsweise an einer Anschlagfläche der Schutzeinheit 28. Es ist denkbar, dass die Dämpfungseinheit 26 beispielsweise zumindest ein, insbesondere weiteres, Dämpfungselement 40, insbesondere ein Elastomerdämpfer, aufweist, der zumindest teilweise an der Anschlagfläche angeordnet ist oder diese zumindest im Wesentlichen bildet. Die Schutzeinheit 28 ist vorzugsweise zumindest teilweise an der Grundkörpereinheit 12 angeordnet. Vorzugsweise erstreckt sich zumindest ein Wandschutzelement 42 der Schutzeinheit 28 quer, insbesondere zumindest im Wesentlichen senkrecht, zur Hauptauszugsrichtung des ausziehbaren Sicherungselements 20. Es ist denkbar, dass die Ankleidezubehörvorrichtung 10 zumindest eine Informationsausgabeeinheit 44, wie beispielsweise eine Werbeeinheit, aufweist, die zumindest teilweise an der Schutzeinheit 28, insbesondere an dem Wandschutzelement 42, angeordnet ist. Die Informationsausgabeeinheit 44 kann als statische oder als dynamische Informationsausgabeeinheit, wie beispielsweise als elektronische Displayeinheit oder als Druck- und/oder Gravureinheit, ausgebildet sein, mittels derer einem Bediener Informationen ausgebbar sind, wie beispielsweise Werbung, Warnhinweise, Nutzungshinweise, Handlungsanweisungen o. dgl.

Die Ankleidezubehörvorrichtung 10 umfasst vorzugsweise zumindest eine Feststelleinheit 30, die dazu vorgesehen ist, zumindest das ausziehbare Sicherungselement 20 der Sicherungseinheit 18 in zumindest einer Ausziehposition zu fixieren. Die Feststelleinheit 30 ist vorzugsweise dazu vorgesehen, das Sicherungselements 20 mittels einer form- und/oder kraftschlüssigen Verbindung in einer Position relativ zur Grundkörpereinheit 12 zu fixieren. Besonders bevorzugt ist die Feststelleinheit 30 dazu vorgesehen, das Sicherungselement 20 gegen eine durch die Rückstelleinheit 22 hervorrufbare, insbesondere automatische, Rückstellbewegung in einer Position zu fixieren. Die Feststelleinheit 30 ist bevorzugt dazu vorgesehen eine Rückstellbewegung des Sicherungselements 20, insbesondere infolge einer Betätigung durch einen Benutzer, zu blockieren. Es ist auch denkbar, dass die Feststelleinheit 30 alternativ oder zusätzlich dazu vorgesehen ist, eine maximale Auszugsstrecke des Sicherungselements 30 zu begrenzen. Weitere, einem Fachmann als sinnvoll erscheinende Funktionen der Feststelleinheit 30 sind ebenfalls denkbar.

### Bezugszeichen

- 10: Ankleidezubehörvorrichtung
- 12: Grundkörpereinheit
- 14: Befestigungseinheit
- 16: Ankleidezubehöreinheit
- 18: Sicherungseinheit
- 20: Sicherungselement
- 22: Rückstelleinheit
- 24: Einstelleinheit
- 26: Dämpfungseinheit
- 28: Schutzeinheit
- 30: Feststelleinheit
- 32: Aufnahmeelement
- 34: Aufbewahrungselement
- 36: Bewegungsachse
- 38: Federelement
- 40: Dämpfungselement
- 42: Wandschutzelement
- 44: Informationsausgabeeinheit

## Patentansprüche

1. Schuhlöffelvorrichtung mit zumindest einer Grundkörpereinheit (12), mit zumindest einer an der Grundkörpereinheit (12) angeordneten Befestigungseinheit (14) zu einer Befestigung der Grundkörpereinheit (12) an einer externen Einheit, mit zumindest einer mit der Grundkörpereinheit (12) verbindbaren Ankleidezubehöreinheit (16), wobei die Ankleidezubehöreinheit (16) als Schuhlöffel ausgebildet ist, mit zumindest einer Sicherungseinheit (18), die dazu vorgesehen ist, die Ankleidezubehöreinheit (16) mit der Grundkörpereinheit (12) zu verbinden, und mit zumindest einer Rückstelleinheit (22), die dazu vorgesehen ist, zumindest ein Sicherungselement (20) der Sicherungseinheit (18) in eine Ausgangsposition des Sicherungselements (20) zu bewegen, wobei die Sicherungseinheit (18) zumindest das Sicherungselement (20) aufweist, das mit der Ankleidezubehöreinheit (16) und mit der Grundkörpereinheit (12) verbunden ist, wobei die Schuhlöffelvorrichtung zumindest eine Einstelleinheit (24) zu einer Einstellung einer Größe einer Rückstellkraft der Rückstelleinheit (22) aufweist, wobei die Rückstelleinheit (22) zumindest zu einem Großteil in der Grundkörpereinheit (12) angeordnet ist, wobei das Sicherungselement (20) aus der Grundkörpereinheit (12) ausziehbar ausgebildet ist, wobei die Sicherungseinheit (18) dazu vorgesehen ist, die Ankleidezubehöreinheit (16) verliersicher mit der Grundkörpereinheit (12) zu verbinden, wobei die Befestigungseinheit (14) zumindest ein Aufnahmeelement zu einer Aufnahme eines an der externen Einheit befestigbaren Befestigungselements, zumindest ein als Schraube ausgebildetes Befestigungselement, das an der Grundkörpereinheit (12) angeordnet ist und zu einer Befestigung der Grundkörpereinheit (12) an der externen Einheit vorgesehen ist und/oder zumindest ein als Klebeelement oder ein als Klettelement ausgebildetes Befestigungselement umfasst, mittels dessen die Grundkörpereinheit (12) an der externen Einheit befestigbar ist.

2. Schuhlöffelvorrichtung nach Anspruch 1, wobei das Sicherungselement (20) als ausziehbares Seil, als ausziehbarer Draht oder als ausziehbare Kette ausgebildet ist.

3. Schuhlöffelvorrichtung nach einem der vorhergehenden Ansprüche, wobei die Rückstelleinheit (22) als mechanische Federrückstelleinheit oder als elektromechanische Rückstelleinheit ausgebildet ist.

4. Schuhlöffelvorrichtung nach einem der vorhergehenden Ansprüche, wobei zumindest eine Dämpfungseinheit (26), die dazu vorgesehen ist, eine Rückstellbewegung des Sicherungselements (20) zu dämpfen.

5. Schuhlöffelvorrichtung nach einem der vorhergehenden Ansprüche, wobei zumindest eine Schutzeinheit (28), die dazu vorgesehen ist, die externe Einheit infolge der verliersicheren Anordnung der Ankleidezubehöreinheit (16) an der Grundkörpereinheit (12) vor einer Verschmutzung und/oder vor einer Beschädigung zu schützen.

6. Schuhlöffelvorrichtung nach einem der vorhergehenden Ansprüche, wobei zumindest eine Feststelleinheit (30), die dazu vorgesehen ist, zumindest ein ausziehbares Sicherungselement (20) der Sicherungseinheit (18) in zumindest einer Ausziehposition zu fixieren.

7. Verwendung einer Schuhlöffelvorrichtung nach einem der vorhergehenden Ansprüche zu einer Sicherung zumindest einer als Schuhlöffel ausgebildeten Ankleidezubehöreinheit (16) an einer externen Einheit.

## Claims

1. Shoehorn device with at least one base body unit (12), with at least one fastening unit (14), which is arranged on the base body unit (12), for a fastening of the base body unit (12) to an external unit, with at least one dressing equipment unit (16) that is connectable to the base body unit (12), the dressing equipment unit (16) being embodied as a shoehorn,
with at least one securing unit (18), which is configured to connect the dressing equipment unit (16) to the base body unit (12), and with at least one reset unit (22) that is configured to move at least one securing element (20) of the securing unit (18) into an initial position of the securing element (20), the securing unit (18) comprising at least the securing element (20), which is connected to the dressing equipment unit (16) and to the base body unit (12),
wherein the shoe horn device comprises at least one adjusting unit (24) for an adjustment of a dimension of a reset force of the reset unit (22),
wherein the reset unit (22) is arranged in the base body unit (12) at least to a large extent, the securing element (20) being embodied so as to be extractable out of the base body unit (12), wherein the securing unit (18) is configured to connect the dressing equipment unit (16) to the base body unit (12) in a loss-proof manner,
wherein the fastening unit (14) comprises at least one receiving element for receiving a fastening element, at least a fastening element embodied as a screw, which can be fastened to the external unit, which is arranged on the base body unit (12) and is configured for a fastening of the base body unit (12) to the external unit, and/or comprises at least one fastening element that is embodied as a gluing element or a fastening element that is embodied as a hook-and-loop element, by means of which the base body unit (12) can be fastened to the external unit.

2. Shoehorn device according to claim 1, wherein the securing element (20) is embodied as an extractable rope, as an extractable wire or as an extractable chain.

3. Shoehorn device according to one of the preceding claims, wherein the reset unit (221) is embodied as a spring reset unit or as an electromechanical reset unit.

4. Shoehorn device according to one of the preceding claims, wherein at least one damper unit (26) is provided, which is configured to damp a reset movement of the securing element (20).

5. Shoehorn device according to one of the preceding claims, wherein at least one protective unit (28) is provided, which is configured to protect the external unit from contamination and/or from damaging due to the loss-proof arrangement of the dressing equipment unit (16) on the base body unit (12).

6. Shoehorn device according to one of the preceding claims, wherein at least one locking unit (30) is provided, which is configured to fix at least one extractable securing element (20) of the securing unit (18) in at least one extracted position.

7. Usage of a shoehorn device according to one of the preceding claims for a securing of at least one dressing equipment unit (16), which is embodied as a shoehorn, to an external unit.

## Revendications

1. Dispositif de chausse-pied avec au moins une unité de corps de base (12), avec au moins une unité de fixement (14), disposée sur l'unité de corps de base (12), pour un fixement de l'unité de corps de base (12) à une unité externe, avec au moins une unité d'accessoire d'habillement (16) qui est connectable avec l'unité de corps de base (12), l'unité d'accessoire d'habillement (16) étant réalisée comme chausse-pied,
avec au moins une unité de sauvegarde (18), qui est prévue à raccorder l'unité d'accessoire d'habillement (16) à l'unité de corps de base (12), et avec au moins une unité de rappel (22) qui est prévue à mouvoir au moins un élément de sauvegarde (20) dans une position initiale de l'élément de sauvegarde (20), l'unité de sauvegarde (18) comprenant au moins l'élément de sauvegarde (20) qui est raccordé avec l'unité d'accessoire d'habillement (16) et avec l'unité de corps de base (12),
où le dispositif de chausse-pied comprend au moins une unité d'ajustement (24) pour un ajustement d'une dimension d'une force de rappel de l'unité de rappel (22), l'unité de rappel (22) étant disposée au moins largement dans l'unité de corps de base (12),
l'élément de sauvegarde (20) étant implémenté à être extractible de l'unité de corps de base (12),
l'unité de sauvegarde (18) étant prévue à raccorder l'unité d'accessoire d'habillement (16) à l'unité de corps de base (12) imperdablement,
où l'unité de fixement (14) comporte au moins un élément recevant pour recevoir un élément de fixement, au moins un élément de fixement implémenté comme vis, qui peut être fixé à l'unité externe, qui est disposé sur l'unité de corps de base (12) et qui est prévu pour un fixement de l'unité de corps de base (12) à l'unité externe, et/ou comporte au moins un élément de fixement réalisé comme élément adhésif ou un élément de fixement réalisé comme élément auto-grippant, par le biais duquel l'unité de corps de base (12) peut être fixée à l'unité externe.

2. Dispositif de chausse-pied selon la revendication 1,
où l'élément de sauvegarde (20) est réalisé comme câble extractible, comme fil de métal extractible ou comme chaîne extractible.

3. Dispositif de chausse-pied selon l'une des revendications précédentes, où l'unité de rappel (22) est réalisée comme unité-ressort de rappel ou comme unité de rappel électromécanique.

4. Dispositif de chausse-pied selon l'une des revendications précédentes, où au moins une unité amortisseuse (26) est pourvue qui est configurée pour un amortissement d'un mouvement de rappel de l'élément de sauvegarde (20).

5. Dispositif de chausse-pied selon l'une des revendications précédentes, où au moins une unité protective (28) est pourvue qui est configurée à protéger l'unité externe d'une contamination et/ou du dommage dû à l'arrangement imperdable de l'unité d'accessoire d'habillement (16) sur l'unité de corps de base (12).

6. Dispositif de chausse-pied selon l'une des revendications précédentes, où au moins une unité de calage (30) est pourvue qui est configurée pour un fixement d'au moins un élément de sauvegarde (20) extractible dans au moins une position d'extraction.

7. Utilisation d'un dispositif de chausse-pied selon l'une des revendications précédentes pour sauvegarder au moins une unité d'accessoire d'habillement (16), qui est réalisée comme chausse-pied, sur une unité externe.
